# EUROPÄISCHE PATENTANMELDUNG

(11) **EP 1 719 855 A2**
(43) Veröffentlichungstag der Anmeldung: **08.11.2006**
(21) Anmeldenummer: 06005574.6
(22) Anmeldetag: 18.03.2006
(51) Int. Cl.: E04F 19/04

(54) **Deckleiste, insbesondere Sockelleiste für den Wand/Boden-Übergang**

(30) Priorität: 06.05.2005 DE 102005021668
(71) Anmelder: W. Döllken & Co GmbH, 45964 Gladbeck (DE)
(72) Erfinder:
(74) Vertreter: von dem Borne, Andreas

(57) **Zusammenfassung**

Es handelt sich um eine Sockelleiste (1) in der Ausführungsform einer Weichleiste mit Wandabschlussprofil (2) und abwinkelbarem Bodenabschlussprofil (4). Zwischen dem Wandabschlussprofil und dem Bodenabschlussprofil ist auf der Leisteninnenseite eine in Profillängsrichtung verlaufende Ausnehmung (5) vorgesehen. Ferner weist das Bodenabschlussprofil im Anschluss an diese Ausnehmung ein nach Innen vorkragendes Nasenprofil (6) auf. Dadurch wird ein Auf- bzw. Hochklappen des Bodenabschlussprofils im Zuge der Leistenmontage verhindert, ohne dass besondere Befestigungsmaßnahmen für das Bodenabschlussprofil erforderlich sind.

## Beschreibung

Die Erfindung betrifft eine Deckleiste, insbesondere Sockelleiste für den Wand/Boden-Übergang, mit einem an der Leistenoberseite Wandabschlussprofil und einem an der Leistenunterseite gegen den Boden abwinkelbaren Bodenabschlussprofil. - Bei dieser Deckleiste und insbesondere Sockelleiste handelt es sich im Rahmen der Erfindung bevorzugt um eine Weichleiste aus elastischem Kunststoff auf beispielsweise Polyolefinbasis oder Weich-PVC. Es kann sich aber auch um eine Kernsockelleiste oder dergleichen Deckleiste handeln. Bekanntlich weist eine Kernsockelleiste einen Werkstoffkern und eine Kunststoffummantelung auf, wobei sich daran das Wandabschlussprofil und das Bodenabschlussprofil anschließen, bei denen es sich um eine Weichanspritzung handeln kann.

Es ist eine Sockelleiste in der Ausführungsform einer Weichleiste bekannt, bei welcher zwischen dem Wandabschlussprofil und dem Bodenabschlussprofil auf der Leistenaußenseite eine in Profillängsrichtung verlaufende Ausnehmung vorgesehen ist, um das Bodenabschlussprofil unschwer abwinkeln, vorzugsweise um 90° abwinkeln und in abgewinkeltem Zustand auf der Bodenfläche auflegen und befestigen zu können. Bei Übereck-Verlegung einer solchen Sockelleiste und insbesondere Weichleiste besteht jedoch ein ständiges Problem darin, dass das abgewinkelte Bodenabschlussprofil zum Hochklappen neigt und insoweit besondere Befestigungsmaßnahmen erforderlich sind. Das gilt bevorzugt für Außenecken, aber auch für Innenecken und das in Leistenlängsrichtung verlaufende Bodenabschlussprofil. - Hier will die Erfindung Abhilfe schaffen.

Der Erfindung liegt die Aufgabe zugrunde, eine Deckleiste, insbesondere Sockelleiste wie Weichleiste, Kernsockelleiste oder dergleichen zu schaffen, bei welcher in einfacher und funktionsgerechter Weise ein Auf- bzw. Hochklappen des Bodenabschlussprofils im Zuge der Leistenmontage verhindert wird.

Zur Lösung dieser Aufgabe lehrt die Erfindung bei einer gattungsgemäßen Deckleiste, dass zwischen dem Wandabschlussprofil und dem Bodenabschlussprofil auf der Leisteninnenseite eine in Profillängsrichtung verlaufende Ausnehmung vorgegebener Tiefe und Breite vorgesehen ist, und dass das Bodenabschlussprofil im Anschluss an diese Ausnehmung ein nach Innen vorkragendes Nasenprofil aufweist, welches um ein vorgegebenes Maß über die Leistendicke vorkragt. Dieses Nasenprofil begrenzt gleichsam auf der Seite des Bodenabschlussprofils die zum Abwinkeln des Bodenabschlussprofils auf der Leisteninnenseite vorgesehene Ausnehmung. - Diese Maßnahmen der Erfindung haben zur Folge, dass das Bodenabschlussprofil sich im Zuge der Leistenmontage überraschenderweise nicht mehr abhebt bzw. hochklappt oder umklappt, sondern einwandfrei auf dem Boden aufliegt. Das gilt nicht nur für beliebige Deck- und Sockelleisten, sondern insbesondere auch für Weichleisten aus elastischem Kunststoff, die eine verhältnismäßig geringe Leistendicke z. B. 1 mm bis 3 mm, vorzugsweise 1,2 mm aufweisen und bei denen das Wandabschlussprofil mit der Wand verklebt wird. Besondere Befestigungsmaßnahmen für das Bodenabschlussprofil sind nicht länger erforderlich. Vielmehr wird bei der erfindungsgemäßen Ausführungsform das Bodenabschlussprofil gegen die Bodenfläche gleichsam angedrückt. Hinzu kommt, dass sich die erfindungsgemäße Deckleiste insbesondere in der Ausführungsform einer Weichleiste verhältnismäßig leicht aufwickeln lässt.

Weitere erfindungswesentlichen Maßnahmen sind im Folgenden aufgeführt. So kann es sich bei der in Leistenlängsrichtung verlaufenden Ausnehmung um eine Nut oder Kerbe, vorzugsweise durchlaufende Nut oder Kerbe handeln, wobei der Ausnehmungsgrund eine Innenrundung, z. B. einen Innenradius aufweist, um dadurch Kerbwirkung zu vermeiden. Die Tiefe der Ausnehmung entspricht zweckmäßigerweise ca. 1/3 bis 2/3 der Leistendicke. - Weiter sieht die Erfindung vor, dass das Nasenprofil als durchlaufendes Profil ausgebildet ist, obwohl auch Profilabschnitte und, wie bei der Ausnehmung, Ausnehmungsabschnitte denkbar sind. Das Nasenprofil besitzt zweckmäßigerweise eine Außenrundung, z. B. einen Außenradius, um aufgrund dieser Abrundung stets einwandfrei und folglich ohne Verkantung gegen die Bodenfläche anzuliegen, bzw. angedrückt zu werden. Die Breite des Nasenprofils entspricht ca. der Breite der Ausnehmung.

Im Folgenden wird die Erfindung anhand einer lediglich ein Ausführungsbeispiel darstellenden Zeichnung näher erläutert. Es zeigen:
- Fig. 1: eine Deckleiste bzw. Sockelleiste in der Ausführungsform einer Weichleiste im Querschnitt,
- Fig. 2: eine Ansicht auf die Rückseite des Gegenstandes nach Fig. 1 in Richtung des Pfeiles, wobei es sich um einen Weichleistenabschnitt handelt,
- Fig. 3: den Gegenstand nach Fig. 1 im Einbauzustand zwischen Wand und Boden und
- Fig. 4: ausschnittsweise eine Außeneckverlegung des Gegenstandes nach Fig. 3 in Draufsicht.

In den Figuren ist eine Deckleiste bzw. Sockelleiste in der Ausführungsform einer Weichleiste 1 für den Wand/Boden-Übergang dargestellt. Diese Weichleiste 1 weist an der Leistenoberseite ein Wandabschlussprofil 2 und an der Leistenunterseite ein gegen den Boden 3 abwinkelbares Bodenabschlussprofil 4 auf. Zwischen dem Wandabschlussprofil 2 und dem Bodenabschlussprofil 4 ist auf der Leisteninnenseite bzw. -rückseite eine in Profillängsrichtung verlaufende Ausnehmung 5 vorgegebener Tiefe und Breite vorgesehen. Das Bodenabschlussprofil 4 weist im Anschluss an diese Ausnehmung 5 ein nach Innen vorkragendes Nasenprofil 6 auf, welches um ein vorgegebenes Maß über die Leistendicke vorkragt. Die Weichleiste 1 besteht aus elastischem Kunststoff. Im Zuge der Montage wird das Wandabschlussprofil 2 mit der zugeordneten Wand 7 verklebt, während für das abgewinkelte und gegen den Boden 3 anliegende Bodenabschlussprofil 4 zusätzliche Befestigungsmaßnahmen nicht erforderlich sind, wenngleich auch in diesem Fall ein Verkleben nicht ausgeschlossen ist. Bei dem Ausführungsbeispiel ist die Ausnehmung 5 als Nut ausgeführt, deren Tiefe ca. 1/3 der Leistendicke entspricht. Bei einer Leistendicke von 1,2 mm beträgt also die Tiefe der Ausnehmung 0,4 mm, wobei die Ausnehmung 5 als in Leistenlängsrichtung durchlaufende Nut ausgebildet ist. ― Ebenso ist das Nasenprofil 6 als durchlaufendes Profil ausgebildet und weist außenseitig eine Abrundung auf. Die Breite des Nasenprofils 6 entspricht etwa der Breite der Ausnehmung 5 und nach dem Ausführungsbeispiel 1 mm. Das Bodenabschlussprofil lässt sich derart dicht gegen den Boden 3 drücken, dass die Abdichtungsfunktion verbessert wird. - Im Übrigen umfasst die Erfindung auch eine Deckleiste bzw. Sockelleiste, bei der keine Ausnehmung 5 verwirklicht ist.

## Patentansprüche

1. Deckleiste, insbesondere Sockelleiste für den Wand/Boden-Übergang, mit einem an der Leistenoberseite Wandabschlussprofil und einem an der Leistenunterseite gegen den Boden abwinkelbaren Bodenabschlussprofil, **dadurch gekennzeichnet, dass** zwischen dem Wandabschlussprofil (2) und dem Bodenabschlussprofil (4) auf der Leisteninnenseite bzw. Leistenrückseite eine in Profillängsrichtung verlaufende Ausnehmung (5) vorgesehen ist und dass das Bodenabschlussprofil (4) im Anschluss an diese Ausnehmung (5) ein nach Innen vorkragendes Nasenprofil (6) aufweist, welches um ein vorgegebenes Maß über die Leistendicke vorkragt.

2. Deckleiste nach Anspruch 1, **dadurch gekennzeichnet, dass** sie als Weichleiste aus elastischem Kunststoff ausgebildet ist.

3. Deckleiste nach Anspruch 1, **dadurch gekennzeichnet, dass** sie als Kernsockelleiste ausgebildet ist.

4. Sockelleiste nach einem der Ansprüche 1 bis 3, **dadurch gekennzeichnet, dass** die Ausnehmung (5) als Nut oder Kerbe, z. B. als durchlaufende Nut oder durchlaufende Kerbe ausgebildet ist.

5. Deckleiste nach einem der Ansprüche 1 bis 4, **dadurch gekennzeichnet, dass** die Tiefe der Ausnehmung (5) ca. 1/3 bis 2/3 der Leistendicke entspricht.

6. Deckleiste nach einem der Ansprüche 1 bis 5, **dadurch gekennzeichnet, dass** der Ausnehmungsgrund eine Innenrundung, z. B. einen Innenradius aufweist.

7. Deckleiste nach einem der Ansprüche 1 bis 6, **dadurch gekennzeichnet, dass** das Nasenprofil (6) als durchlaufendes Profil ausgebildet ist.

8. Deckleiste nach einem der Ansprüche 1 bis 7, **dadurch gekennzeichnet, dass** das Nasenprofil (6) eine Außenrundung, z. B. einen Außenradius aufweist.

9. Deckleiste nach einem der Ansprüche 1 bis 8, **dadurch gekennzeichnet, dass** die Breite des Nasenprofils (6) etwa der Breite der Ausnehmung (5) entspricht.

10. Deckleiste nach einem der Ansprüche 1 bis 10, bei welcher auf die in Profillängsrichtung verlaufende Ausnehmung (5) verzichtet wird.
